# EUROPÄISCHE PATENTSCHRIFT

(11) **EP 2 550 404 B1**
(45) Veröffentlichungstag und Bekanntmachung des Hinweises auf die Patenterteilung: **12.07.2017**
(21) Anmeldenummer: 10711318.5
(22) Anmeldetag: 25.03.2010
(51) Int. Cl.: E02D 5/76

(54) **VORRICHTUNG FÜR EINEN ZUMINDEST TEILWEISE AUSBAUBAREN ANKER UND VERFAHREN ZUM ZUMINDEST TEILWEISEN AUSBAU EINES ANKERS**
DEVICE FOR AN AT LEAST PARTIALLY REMOVABLE ANCHOR AND METHOD FOR AT LEAST PARTIALLY REMOVING AN ANCHOR
DISPOSITIF POUR UN ANCRAGE AU MOINS PARTIELLEMENT DÉMONTABLE, ET PROCÉDÉ DE DÉMONTAGE AU MOINS PARTIEL D'UN ANCRAGE

(43) Veröffentlichungstag der Anmeldung: 30.01.2013
(62) Teilanmeldung aus: 15192785.2
(73) Patentinhaber: Stahlton AG, 5070 Frick (CH)
(72) Erfinder: VON ALLMEN, Hans Peter, 1712 Tafers (CH); BAER, Toni, 3855 Schwanden b. Brienz (CH)
(74) Vertreter: AMMANN PATENTANWÄLTE AG BERN
(86) Internationale Anmeldenummer: PCT/CH2010/000086
(87) Internationale Veröffentlichungsnummer: WO 2011/116483

(56) Entgegenhaltungen:
- EP-A1- 0 583 725
- WO-A1-2008/108053
- DE-C1- 19 500 091
- FR-A1- 2 274 740
- FR-A1- 2 381 135
- JP-A- 2005 248 587
- JP-A- 2007 262 880
- NL-C2- 1 015 346
- US-A- 3 936 924

## Beschreibung

Die vorliegende Erfindung bezieht sich auf eine Vorrichtung für einen zumindest teilweise ausbaubaren Anker und ein Verfahren zum zumindest teilweisen Ausbau eines Ankers.

Zur Verankerung der vertikalen Wände von Baugruben werden häufig temporäre vorgespannte Anker eingesetzt.

Solche vorgespannte Anker sind beispielsweise aus einem Bündel parallel verlaufender siebendrähtiger Spannstahllitzen zusammengesetzt, die als Zugglieder dienen. Luftseitig sind die Litzen mittels Klemmkeilen in einem Ankerkopf festgesetzt. Dahinter verlaufen die Litzen - einzeln oder in einem Sammelhüllrohrs aus PE verrohrt - ohne Verbund mit dem Baugrund und frei dehnbar über die sogenannte "freie Ankerlänge" L_{fr} bis zu einem Verankerungskörper. In der anschliessenden sogenannten "Verankerungslänge" Lᵥ sind die blanken Litzen im Verankerungskörper mittels injiziertem Zementmörtel mit dem Baugrund verbunden, um die am Ankerkopf aufgebrachten Kräfte in den Baugrund übertragen zu können.

Es werden auch Anker ohne Verankerungslänge Lᵥ, sogenannte Druckrohranker verwendet, bei welchen sich die freie Ankerlänge L_{fr} bis an das Ankerende erstreckt, von wo aus die Ankerkraft über ein das Zugglied umschliessendes Druckrohr in den Boden eingeleitet wird.

Je nach Baugrundqualität weisen gebräuchliche Anker eine Bruchlast von 400 bis 2500 kN und eine Festsetzkraft bzw. Gebrauchskraft von 240 bis 1500 kN auf, die in seitlichen und vertikalen Abständen von 2 bis 4 m versetzt angebracht werden.

Die Anker setzen sich entsprechend der Tiefe der Baugrube und den auf das verankerte Tragwerk einwirkenden Kräften typischerweise aus einer freien Ankerlänge L_{fr} von 7 bis 25 m und - falls vorhanden - einer Verankerungslänge Lᵥ von 4 bis 8 m zusammen und werden je nach Tiefe der Baugrube in mehreren, in die Tiefe gestaffelten Lagen eingebaut. Dabei kann insbesondere in städtischen Gebieten der grösste Teil der Anker unter Nachbargrundstücke zu liegen kommen.

Sobald die vom verankerten Tragwerk aufgenommenen Kräfte im Laufe des Baufortschrittes auf das in der Baugrube errichtete Bauwerk abgegeben werden können, verlieren die Anker ihre Funktion. Falls der Verbleib der Zugglieder im Baugrund z.B. wegen später in diesem Bereich vorgesehener Bauten unerwünscht ist, müssen die Anker so weit möglich, d.h. mindestens ihren über die freie Ankerlänge verlaufenden Teil entfernt werden.

Zum Ausbauen der Anker ist das Verfahren bekannt, vorgängig Sollbruchstellen am Übergang L_{fr} - Lᵥ durch mechanisches oder thermisches Schwächen der Zugglieder zu erzeugen und zum Ausbau der freien Ankerlänge die Zugglieder an der Sollbruchstelle mittels Aufbringen entsprechender Kräfte am Ankerkopf abzureissen (vgl. z.B. die DE 195 00 091 C1). Dieses Verfahren weist schwerwiegende Nachteile auf. So muss der durch die Schwächung der Zugglieder verlorene Querschnitt durch zusätzliche, ebenfalls geschwächte Zugglieder kompensiert werden. Auch weisen die geschwächten Zugglieder ein relativ starres Verhalten auf, sodass der Bruch abrupt erfolgt und sich nicht durch ein vorgängiges Dehnen ankündigt. Ein abruptes Versagen eines Ankers ist insbesondere hinsichtlich der Systemsicherheit unerwünscht.

Weiter sind Verfahren bekannt, die die Trennung der Zugglieder durch Erwärmen bzw. Schmelzen mittels eines aluminothermischen Reaktionsgemisches bewirken (vgl. z.B. die DE 34 00 350 A1). Nachteilig ist dabei u.a., dass ein gleichmässiges Erhitzen des Zuggliedes schwierig ist und nicht immer eine vollständige Trennung erfolgt. Sind z.B. mehrere Litzen vorhanden, so werden diese aufgrund ihrer unterschiedlichen Lage im Bohrloch nicht genau gleichzeitig erwärmt und somit nicht gleichzeitig zu Bruch gegen. Die zuerst gebrochenen Drähte können dabei zu einem vorzeitigen Lösen der verankerung am Ankerkopf führen, wodurch die Spannung auf den noch nicht gebrochenen Drähten wegfällt und diese nicht zu Bruch kommen.

Aus der Patentschrift CH 603 919 A5 ist es bekannt, die Zugglieder mittels einer Induktionsspule induktiv zu erhitzen, bis sie durchtrennt sind und aus dem Bohrloch herausgezogen werden können. Die Induktionsspule befindet sich zwischen einer flachen thermischen Isolation und einem Asbestschlauch. Dieser ist beweglich und schützt somit die Induktionsspule unzureichend gegen Verschiebungen relativ zu den Zuggliedern. Beim Einsatz des Ankers, insbesondere wenn er länger im Baugrund verbleibt, kann es beim Verschieben zu einer Beschädigung der Induktionsspule kommen, so dass diese nicht mehr funktionsfähig ist.

Im Weiteren verläuft das Kabel zur Energieversorgung der Induktionsspule zwischen den als Zuggliedern dienenden Litzen und kann ebenfalls leicht beschädigt werden. Zudem sind die Hohlräume zwischen den Litzen und dem Sammelhüllrohr im Bereich der Trennstelle nicht luftseitig abgedichtet, so dass in die freie Ankerlänge L_{fr} eindringendes Wasser sich im Bereich der Trennstelle ansammeln kann. Dadurch wird das Erwärmen der Litzen infolge dauernder Abkühlung durch die Aufheizung und Verdampfung des Wassers praktisch verunmöglicht oder zumindest so lange verzögert, bis das Wasser restlos verdampft ist. (Die Litzen funktionieren somit ähnlich wie die Heizstäbe eines Tauchsieders zur Erwärmung von Wasser.)

Auch aus der europäischen Patentanmeldung EP 0 583 725 A1 ist die Trennung der Zugglieder mittels induktiver Erwärmung bekannt. Zwischen der Induktionsspule und den Zuggliedern ist zusätzlich ein elektrisch leitendes Metallrohr vorgesehen, welches ebenfalls induktiv erhitzt wird, um die Zugglieder über die Curie-Temperatur hinaus bis zum Schmelzpunkt zu erwärmen. Dies führt zu einem aufwändigen und teuren Aufbau. Im Weiteren hat sich gezeigt, dass bei der Erwärmung von Zuggliedern aus mehrdrähtigen Litzen die einzelnen Drähte nicht gleichzeitig erwärmt werden, was zu einem nicht zeitgleich erfolgenden Abreissen der Drähte führt. Der Impuls der in einer mehrdrähtigen Litze zuerst abreissenden Drähte löst die Keilverankerung der Litze am Ankerkopf, wodurch die noch nicht gerissenen Drähte entspannt werden und damit deren Abreissen verhindert wird. Eine gattungsgemäße Vorrichtung ist ferner aus JP 2007 262880 A bekannt.

Der Anmelder hat sich unter Bezugnahme auf das ältere Patent CH 702926 B1 freiwillig eingeschränkt und gesonderte Patentansprüche für die Schweiz und Liechtenstein vorgelegt.

Aufgabe der vorliegenden Erfindung ist es, die bekannten Vorrichtungen und Verfahren so zu verbessern, dass das Zugglied eines Ankers auf einfachere und zuverlässigere Weise trennbar ist.

Diese Aufgabe wird durch eine Vorrichtung gemäss Anspruch 1 und ein Verfahren gemäss dem unabhängigen Verfahrensanspruch gelöst. Die weiteren Ansprüche geben bevorzugte Ausführungsformen der erfindungsgemässen Vorrichtung und des erfindungsgemässen Verfahrens sowie einen vorspannbaren Anker mit einer erfindungsgemässen Vorrichtung an.

Der Erfindung liegt die Erkenntnis zugrunde, dass entgegen der Lehre gemäss der EP 0 583 725 A1 kein zusätzliches elektrisch leitendes Metallrohr erforderlich ist, um ein Zugglied über die Curie-Temperatur hinaus bis zum Schmelzpunkt erhitzen zu können. Ist das Zugglied beim Erwärmungsvorgang genügend vorgespannt, ist eine zuverlässige Trennung bei Temperaturen unterhalb des Schmelzpunktes möglich.

Die Erfindung wird weiter an bevorzugten
Ausführungsbeispielen unter Bezugnahme auf Figuren erläutert. Es zeigen:
Fig. 1 einen schematischen Schnitt durch eine Baugrube mit einem Anker ausgestattet mit einer Trennvorrichtung zum Trennen der Zugglieder an einer vorbestimmten Trennstelle;
Fig. 2 einen Längsschnitt der Trennvorrichtung gemäss Fig. 1, die gemäss einem ersten Ausführungsbeispiel am Ende des Sammelhüllrohres der freien Ankerlänge L_{fr} angebracht ist;
Fig. 3 eine Vorderansicht einer Distanzscheibe für eine Trennvorrichtung gemäss Fig. 1;
Fig. 4 einen Querschnitt der Trennvorrichtung gemäss Fig. 1 in der in Fig. 2 mit I-I bezeichneten Schnittebene;
Fig. 5 den Verlauf der relativen Festigkeit von Spannstahldraht in Funktion der Temperatur;
Fig. 6 einen Längsschnitt der Trennvorrichtung gemäss Fig. 1, bei welchem gemäss einem zweiten Ausführungsbeispiel das Ende des Sammelhüllrohres der freien Ankerlänge L_{fr} als Trägerrohr dient;
Fig. 7 einen Schnitt durch die Trennvorrichtung in der in Fig. 6 mit II-II bezeichneten Schnittebene;
Fig. 8 die Ansicht des Distanzzapfenes für die Trennvorrichtung gemäss Fig. 6, der die Verfüllung im Bereich der Trennstelle beidseits abschliesst;
Fig. 9 einen Längsschnitt der Trennvorrichtung gemäss Fig. 1, die gemäss einem dritten Ausführungsbeispiel am Ende des Sammelhüllrohres der freien Ankerlänge L_{fr} angebracht ist und mit Injektionsmaterial verfüllt ist; und
Fig. 10 einen Schnitt durch die Trennvorrichtung in der in Fig. 9 mit III-III bezeichneten Schnittebene.

Fig. 1 zeigt eine Baugrube 1, deren vertikaler Baugrubenabschluss mit einem verankerten Tragwerk 19 gesichert ist. Die Verankerung wird durch vorgespannte Anker 5 sichergestellt, die über jeweils einen Ankerkopf 6 mit dem Tragwerk 19 verbunden sind. Jeder Anker 5 ist in ein vorgängig in den Baugrund 3 gebohrtes Bohrloch 4 eingebaut und erstreckt sich unter ein Nachbargrundstück 2.

Die Zugglieder 9 jedes Ankers 5 sind beispielsweise jeweils als siebendrähtige Spannstahllitze ausgebildet und weisen eine verbundlos durch ein Sammelhüllrohr 10 geführte freie Ankerlänge (L_{fr}) 7 und eine mittels Zementmörtel 11 kraftübertragend mit dem Baugrund 3 in Verbund gebrachte Verankerungslänge (Lᵥ) 8 auf.

An der Trennstelle 12 am Übergang der freien Ankerlänge (L_{fr}) 7 zur Verankerungslänge (Lᵥ) 8 ist eine Trennvorrichtung 13 zum Trennen der Zugglieder 9 in den Anker 5 integriert.

Ein Kabel 18 zur Energieversorgung der Trennvorrichtung 13 verläuft ausserhalb des Sammelhüllrohrs 10 und ist an diesem befestigt. Die Injektionsleitung, durch welche der Zementmörtel zur Verankerung hindurchleitbar ist, verläuft ebenfalls ausserhalb des Sammelhüllrohrs 10 (nicht dargestellt). Beim Anbringen des Ankers werden Injektionsleitung und Kabel 18 zusammen am Sammelhüllrohr 10 befestigt und in das Bohrloch 4 eingefügt.

Fig. 2 zeigt den Aufbau eines ersten Ausführungsbeispiels der Trennvorrichtung 13 zum Trennen der Zugglieder 9 an der Trennstelle 12. Zur Energieübertragung ist die Trennvorrichtung 13 mit einer Induktionsspule in Form einer einlagigen Wicklung 16 (Induktor) aus thermisch isoliertem Kupferdraht, aufgewickelt auf ein Trägerrohr 15, ausgestattet. Die Wicklung 16 weist eine Anzahl von Windungen auf, die im Bereich von 5 bis 50, vorzugsweise 10 bis 30 liegt. Das Kabel 18 zur Energieversorgung der Wicklung 16 ist an den beiden Enden der Wicklung 16 angeschlossen und verläuft ausserhalb des Trägerrohrs 15. Dadurch ist das Kabel 18 gegen eine Beschädigung beim Vorspannen der Zugglieder 9 geschützt.

Das Trägerrohr 15 ist starr ausgebildet, um ein Verschieben der Induktionsspule 16 relativ zu den Zuggliedern 9 und eine dadurch resultierende etwaige Beschädigung zu vermeiden, und aus einem Material gefertigt, das elektrisch isolierend und nicht-ferromagnetisch ist. Aufgrund der Starrheit des Trägerrohrs 15 wird u. a. verhindert, dass die nach dem Einbau des Ankers auftretenden Kräfte das Trägerrohr 15 zumindest über den Bereich der Induktionsspule 16 verformen. Als Material für das Trägerrohr 15 eignet sich z.B. Glasfasermaterial, PE, PP oder PVC.

Die Trennvorrichtung 13 ist im Wesentlichen zentrisch im Bohrloch 4 angeordnet und der Hohlraum zwischen dem rückseitigen Ende der Trennvorrichtung 13 und dem Baugrund 3 ist mittels Zementmörtel 11 verfüllt.

Die Induktionsspule 16 wird im Betrieb über das Elektrokabel 18 mit Strom höherer Frequenz versorgt, um die Zugglieder 9 induktiv bis zum Bruch zu erwärmen.

Die Höhlräume zwischen dem Trägerrohr 15 und den Zuggliedern 9 sind mit einer Verfüllung 17 ausgefüllt. U.a. folgende Materialien eignen sich als Verfüllung 17: Zement-WasserGemisch mit etwaiger Zugabe eines oder mehrerer Zusatzmittel, wie z.B. Treibmittel, Verflüssiger und Abbindebeschleuniger, Mörtel auf Kunststoffbasis mit thermisch isolierenden Zuschlagstoffen, Kitt, etc.

Die Verfüllung 17 hat verschiedene Wirkungen:
- Die Verfüllung 17 bewirkt eine thermische Isolation jedes einzelnen Zuggliedes 9, sodass die gleichmässige Erwärmung ohne Abstrahlung oder Aufnahme von Anstrahlungsenergie benachbarter Zugglieder 9 sichergestellt ist. Sind die Zugglieder 9 als Litzen 14 ausgebildet, ist gewährleistet, dass die Drähte der einzelnen Litzen 14 und die Litzen 14 insgesamt gleich schnell erwärmt werden.
- Die Verfüllung 17 bewirkt eine minimale Verankerung der Zugglieder 9 luftseits der Trennstelle 12. Bei Litzen 14 als Zugglieder 9 werden die zuerst abreissenden Drähte der einzelnen Litzen 14 sich leicht verzögert erst dann in Bewegung setzen, wenn mehrere bzw. alle Drähte und Litzen 14 getrennt sind. Die Verankerung ist insbesondere dann wirksam, wenn sich ein möglichst grosser Teil des Trägerrohrs 15 luftseits der Trennstelle 12 befindet. Wie in Fig. 2 ersichtlich, ist zu diesem Zweck die Wicklung 16 seitlich versetzt zur Mitte des Trägerrohrs 15 angeordnet.
- Durch das Distanzelement 20 sowie die Verfüllung 17 ist das Trägerrohr 15 abgedichtet, sodass eine Ansammlung von Wasser bei der Trennstelle 12 vermieden ist. Wasser ist nebst einer Verhinderung einer etwaigen Korrosion u.a. auch deshalb zu vermeiden, weil es die Zugglieder 9 beim Erwärmungsvorgang derart kühlen kann, dass diese für eine Trennung nicht mehr genügend erhitzt werden.
- Durch das Distanzelement 20 sowie die Verfüllung 17 des Trägerrohres 15 ist die freie Ankerlänge L_{fr} 7 gegen das Eindringen von Zementmörtel 11 während dem Ausinjiziern der Verankerungsstrecke Lᵥ 8 abgedichtet. Dadurch ist verhindert, dass sich in die freie Ankerlänge 7 eindringender Zementmörtel 11 an den Litzen festsetzen und deren Herausziehen nach der Trennung erheblich erschweren oder ganz verunmöglichen kann.

Aufgrund der thermischen Isolation der einzelnen Zugglieder 9 und der Verankerung der Zugglieder 9 luftseits der Trennstelle 12 ist insbesondere bei Zuggliedern 9 aus Litzen 14 ein synchrones Abreissen der einzelnen Drähte gewährleistet.

Wie Fig. 2 weiter zeigt, ist das luftseitige Ende des Trägerrohrs 15 in das Sammelhüllrohr 10 gesteckt. Endseitig des Trägerrohrs 15 sind Distanzscheiben 20 eingelassen, welche Durchgänge aufweisen, durch welche hindurch die Zugglieder 9 verlaufen. Die Distanzscheiben 20 sind aus einem soliden oder relativ solidem Material, z.B. Metall oder Kunststoff gefertigt. Sie gewährleisten insbesondere bei der Montage der Trennvorrichtung 13, dass der Teil der Zugglieder 9, welcher innerhalb des Trägerrohrs 15 verläuft, in einer vorgegebenen Lage in Bezug auf Induktionsspule 16 zu liegen kommt. Vorteilhafterweise ist diese Lage symmetrisch gewählt, so dass die Zugglieder 9 möglichst gleichmässig durch das von der Induktionsspule 16 erzeugte magnetische Feld durchdrungen werden und somit eine möglichst gleichmässige und gleichzeitige Erwärmung erzielt wird.

Fig. 3 zeigt eine Vorderansicht einer einzelnen Distanzscheibe 20, welche für maximal sieben Zugglieder 9 ausgelegt und somit mit sieben Durchgängen 20.1 - 20.7 versehen ist. Die äusseren Durchgänge 20.2 - 20.7 sind gleichmässig verteilt um den zentralen Durchgang 20.1 angeordnet. Je nach der Anzahl N der verwendeten Zugglieder 9 ist der jeweilige Durchgang 20.1 - 20.7 entweder mit einem Zugglied 9 durchsetzt oder durch die Verfüllung 17 abgedichtet. Eine symmetrische Anordnung der Zugglieder 9 ist z.B. erzielbar, indem ein Zugglied 9 durch folgende Durchgänge hindurch verläuft:
- Durchgang 20.1 bei N=1,
- Durchgang 20.2 und 20.5 bei N=2,
- Durchgang 20.3, 20.5 und 20.7 bei N=3,
- Durchgang 20.3, 20.4, 20.6 und 20.7 bei N=4,
- Durchgang 20.1, 20.2, 20.4, 20.5 und 20.7 bei N=5,
- Durchgang 20.2-20.7 bei N=6,
- Durchgang 20.1-20.7 bei N=7.

Bei jeder Zahl N ergibt sich eine Drehsymmetrie, d.h. bei einer Drehung um den Winkel 360°/n kommen die mit einem Zugglied durchsetzten Durchgänge wieder zur Deckung, wobei n = 2 für N = 2, 4 oder 5; n = 3 für N = 3; n = 6 für N = 6 oder 7 und n = unendlich für N=1.

Natürlich ist die Anzahl der Durchgänge bei der Distanzscheibe 20 beliebig auf die beim Anker vorgesehene Anzahl N der Zugglieder anpassbar. Beispielsweise kann die Distanzscheibe 20 für Anker mit 8 - 12 Litzen oder 13 - 19 Litzen als Zugglieder ausgelegt sein.

Fig. 4 zeigt den Querschnitt durch die Trennvorrichtung 13 an der Trennstelle 12. Die Trennvorrichtung 13 ist im Wesentlichen zentrisch im Bohrloch 4 im Baugrund 3 angeordnet und aussen mit Zementmörtel 11 verfüllt. Im hier gezeigten Beispiel sind sieben Zugglieder vorgesehen, welche jeweils als Litze 14 mit sieben Drähten ausgebildet und von der auf das Trägerrohr 15 gewickelten Induktionsspule 16 umschlossen sind. Diese weist einen Aussendurchmesser Dₐ und einen Innendurchmesser Di auf, wobei das Verhältnis Dₐ zu Dᵢ höchstens 1.5 und vorzugsweise höchstens 1.25 beträgt. Dadurch ist gewährleistet, dass die seitliche Ausdehnung der Trennvorrichtung 13 in etwa dem Durchmesser des Sammelhüllrohrs 10 entspricht und keine Vergrösserung des Bohrlochs 4 erforderlich ist.

Fig. 6 zeigt einen Längsschnitt durch einen Aufbau einer Trennvorrichtung 13 gemäss einem zweiten Ausführungsbeispiel zum Trennen der Zugglieder 9 an der Trennstelle 12. Zur Energieübertragung ist die Trennvorrichtung 13 mit einer Induktionsspule in Form einer einlagigen Wicklung 16 (Induktor) aus einem ein- oder zweiadrigen Elektrokabel 18, aufgewickelt direkt auf das Sammelhüllrohr 10, ausgestattet. Das Elektrokabel 18, welches entlang des Sammelhüllrohres 10 nach aussen führt, dient demnach direkt zur Bildung der Wicklung 16. Ein Übergang zwischen Elektrokabel und Wicklung entfällt damit.

Die Wicklung 16 weist eine Anzahl Windungen auf, die im Bereich von 5 bis 50, vorzugsweise 10 bis 30 liegt. Die Wicklung wird auf dem Sammelhüllrohr 10 durch einen Schrumpfschlauch 23 fixiert. Das Elektrokabel 18 verläuft ausserhalb des Sammelhüllrohres 10 zum Ankerkopf 6 und ist dadurch gegen eine Beschädigung beim Vorspannen der Zugglieder 9 geschützt.

Die Hohlräume zwischen dem Sammelhüllrohr 10 und den Zuggliedern 9 sind mit einer Verfüllung 17 ausgefüllt.
Die Verfüllung 17 ist beidseits durch Distanzzapfen 21 begrenzt, die aus einem elastisch verformbaren Material, z.B. Gummi gefertigt sind.

Das Sammelhüllrohr 10 wird mittels Stahlbändern 22, welche mit genügend grosser Kraft gespannt werden, lokal so zusammengedrückt, dass sich das Spiel zwischen den Zuggliedern 9 und dem Sammelhüllrohr 10 gegenüber dem Distanzzapfen 21 schliesst.

Fig. 7 zeigt den Querschnitt durch die Trennvorrichtung 13 an der Trennstelle 12.

Fig. 8 zeigt den Distanzzapfen 21 für ein Zugglied bestehend aus 4 Spannstahllitzen 14 mit den Durchgängen 21.1 bis 21.4. Der Distanzzapfen 21 weist eine Länge auf, die mindestens gleich ist wie die Breite des Stahlbandes 22.

Fig. 9 zeigt einen Längsschnitt durch einen Aufbau einer Trennvorrichtung gemäss einem dritten Ausführungsbeispiel, die nach der Bitumenverfüllung 24 am Ende des Sammelhüllrohres der freien Ankerlänge L_{fr} angebracht ist.

Das Ende des Sammelhüllrohres 10 ist zwecks Abdichtung der freien Ankerlänge 7 gegen den in die Verankerungslänge 8 injizierten Zementmörtel 11 mit einer heiss eingefüllten Bitumenverfüllung 24 ausgegossen, die mit Stahlbändern 22 gegenüber dem Sammelhüllrohr 10 fixiert wird.

Die Wicklung 16 bestehend aus Windungen des Elektrokabels 18 sitzt auf einem Trägerrohr 15, welches mit einem Schrumpfschlauch 23 gegenüber dem Sammelhüllrohr 10 und der die Verankerungslänge 8 bildenden Teil der Zugglieder 14 fixiert wird. Die Hohlräume zwischen dem Trägerrohr 15 und den Zuggliedern 9 werden direkt durch den in die Verankerungslänge 8 injizierten Zementmörtel 11 ausgefüllt. Beim Einbau des Ankers 5 ist demnach das Trägerrohr 15 am luftseitigen Ende abgedichtet, jedoch am bergseitigen Ende offen, so dass das Injektionsmaterial 11 beim Injizieren in das Trägerrohr 15 eindringen und dieses verfüllen kann.

Fig. 10 zeigt den Querschnitt durch die Trennvorrichtung 13 an der Trennstelle 12.

So wie durch die Verfüllung 17 und den Distanzelementen 20, 21 beim ersten und zweiten Ausführungsbeispiel ist hier durch die Verfüllung 24 das Trägerrohr 15 derart auf der dem vorspannbaren Teil der Zugglieder 9 zugewandten Seite der Trennstelle 12 abgedichtet, dass einerseits ein Durchtritt von Wasser und andererseits ein Durchtritt von Injektionsmaterial 11 verhindert sind. Dadurch ist gewährleistet, dass einerseits das Injektionsmaterial 11 beim Injizieren nicht zum vorspannbaren Teil der Zugglieder 9 gelangt und andererseits kein Wasser von aussen zur Trennstelle 12 vordringen kann und so ein effizientes Erwärmen der Zugglieder 9 ermöglicht wird.

Nachfolgend sind weitere Erläuterungen gegeben, die sich nicht speziell auf ein einzelnes Ausführungsbeispiel beziehen.

Vorteilhafterweise weist die jeweilige Litze 14 des Zuggliedes 9 eine Seele auf, um welche Drähte gewunden sind, deren Durchmesser kleiner als der Durchmesser der Seele ist. Dadurch ist gewährleistet, dass beim Erwärmungsvorgang die Seele, welche zusätzlich durch die sie umgebenden Drähte erwärmt wird, nicht als erste reisst, sondern alle Drähte der Litze 14 gleichzeitig getrennt werden.

Die Zugglieder 9 der vorgespannten Boden- und Felsanker 5 werden in der Regel auf ca. 60 % der Bruchkraft vorgespannt. Da ein Anker 5 über längere Zeit im Boden eingelassen sein kann, ist für den Ausbau mittels der Trennvorrichtung 13 sicherzustellen, dass die Zugglieder 9 noch genügend vorgespannt sind. Die Vorspannung ist so gewählt, dass beim Erwärmvorgang durch die Induktionsspule 16 das jeweilige Zugglied 9 mit einer Kraft vorgespannt ist, die mindestens 10 %, bevorzugt mindestens 25 % und besonders bevorzugt mindestens 50 % der Bruchkraft des Zugglieds 9 bei 0 Grad Celsius entspricht.

Aufgrund einer genügenden Vorspannung ist es möglich, die Zugglieder 9 bei relativ moderaten Temperaturen zu trennen, die unterhalb des Schmelzpunktes liegen und typischerweise unter 700 Grad Celsius und sogar unter 600 Grad Celsius sind. Wird die Festigkeit des Zuggliedes 9 durch Erwärmen unter die im Zugglied 9 anliegende Spannung abgesenkt, reisst dieses. Aufgrund der Spannung wird der abgerissene Teil des Zugglieds 9 aus dem Ankerkopf herausspringen. Aus Sicherheitsgründen wird daher der Ankerkopf beim Erwärmvorgang mit einer Haube abgedeckt, um die Zugglieder 9 nach dem Bruch aufzufangen.

Fig. 5 zeigt den Verlauf der Festigkeit F in Abhängigkeit der Temperatur T für einen gezogenen Spannstahldraht, wobei F auf den Wert der Festigkeit bei 0 Grad Celsius normiert ist. Wie ersichtlich, fällt die Festigkeit bei Temperaturen über 600°C unter 10 % des ursprünglichen Wertes. Je höher die Vorspannung während des Erwärmungsvorgangs ist, desto tiefere Temperaturen reichen demnach aus, um das Zugglied 9 zum Reissen zu bringen.

Somit braucht die Trennvorrichtung 13 nicht so ausgelegt zu werden, dass sie eine Erwärmung über die Curie-Temperatur (für Fe 768°C) hinweg bis zum Schmelzpunkt gestattet, wie dies bei der Vorrichtung gemäss EP 0 583 725 A1 der Fall ist. Insbesondere ist kein elektrisch leitendes Metallrohr erforderlich, welches im Bereich zwischen der Induktionsspule 16 und der Trennstelle 12 angeordnet ist und die Zugglieder 9 durch Wärmeleitung und Wärmestrahlung erhitzt. Das von der Induktionsspule 16 erzeugte Magnetfeld kann daher ungehindert in die Zugglieder 9 eindringen und diese erwärmen.

Als Speisegerät zur Energieversorgung der Induktionsspule 16 dient ein statischer Frequenzumformer, der einen Lastschwingkreis mit der Wicklung 16 als Induktion aufweist. Der Lastschwingkreis ist als Parallelschwingkreis aufgebaut, der als Elemente Leistungskondensätoren sowie die über das Kabel 18 angeschlossene Wicklung 16 aufweist. Kapazität und Induktivität dieser Elemente bestimmen die Arbeitsfrequenz. Der Lastschwingkreis ist an eine Stromquelle angeschlossen, die einen an das übliche Stromnetz anschliessbaren Haupttransformator, einen Gleichrichter, einen Chopper und einen Glättungsteil enthält. Der Lastschwingkreis ist an einer H-Brücke angeschlossen, welche mittels des Choppers geregelt wird.

Die Ausgestaltung des Speisegeräts in Form einer Schaltung mit elektronischen Komponenten erlaubt einen kompakten und relativ leichten Aufbau. So ist der statische Frequenzumformer wesentlich leichter als ein dynamischer Frequenzumformer aufbaubar und wiegt typischerweise weniger als 100 kg und vorzugsweise weniger als 50 kg. Auch ist durch die Integration der jeweilig verwendeten Induktionsspule 16 und des verwendeten Kabels 18 in den Schwingkreis das Magnetfeld optimierbar, welches zum Erwärmen der Zugglieder 9 verwendet wird.

Mittels des statischen Frequenzumformers kann die Induktionsspule 16 mit einem Strom beaufschlagt werden, der über 2.5 A, vorzugsweise über 5 A und besonders bevorzugt über 10 A liegt und der eine Frequenz f von über 1 kHz und vorzugsweise über 10 kHz aufweist. Typischerweise liegt die Frequenz im Bereich von 30 - 50 kHz. Die vom Frequenzumformer abgegebene Leistung ist über 1 kW und vorzugsweise über 3 kW, z.B. bei 5 kW.

Die Heizleistung, welche mittels der Induktionsspule 16 in den Zuggliedern 9 induziert wird, nimmt mit zunehmender Frequenz f des Stroms zu. Andererseits verringert sich aufgrund des Skineffektes die Eindringtiefe des Stromes, wenn die Frequenz f zunimmt.

Das Kabel 18 ist mindestens 5 m und bevorzugt mindestens 10 m lang und ist ein handelsübliches Kabel, z.B. eines mit mehr als zwei Adern und/oder mit Adern mit jeweils einem Querschnitt von mindestens 1.5 mm². Die jeweilige Ader kann entweder als Einzeldraht oder als Litze ausgebildet sein. Wird ein Kabel 18 mit vier Adern verwendet, so werden vorteilhafterweise die jeweils beiden einander gegenüberliegenden Adern miteinander verbunden.

Überraschenderweise wurde festgestellt, dass sich ein handelsübliches Kabel 18 nicht merklich erwärmt, wenn der Strom mit hoher Frequenz hindurchgeleitet wird. Es sind somit keine teuren Spezialkabel für die Energiespeisung der Wicklung 16 erforderlich.

Die hier dargestellte Trennvorrichtung 13 ist zum Ausbau (Rückbau) mindestens der freien Ankerlänge der Zugglieder von vorgespannten Boden- und Felsankern verwendbar, wie sie z.B. in der Schweizer Norm "SIA 267 Geotechnik" und "EN 1537 Verpressanker" beschrieben sind.

Ausgehend von der vorausgehenden Beschreibung von bevorzugten Ausführungsbeispielen sind dem Fachmann abgewandelte Ausführungen zugänglich, ohne den Bereich der Erfindung wie in den Ansprüchen definiert zu verlassen.

Anstelle einer Verfüllung 17, die das Trägerrohr 15 vollständig ausfüllt, ist es auch möglich, eine Dichtung jeweils an den beiden Enden des Trägerrohrs 15 vorzusehen und den Hohlraum zwischen den beiden Dichtungen ungefüllt zu lassen. Die sich im Hohlraum befindende Luft wirkt dann für die einzelnen Zugglieder thermisch isolierend. Als Dichtung kann z.B. ein Element in Form des in Fig. 6 gezeigten Distanzzapfens 21 verwendet werden.

Anstelle einer einlagigen Wicklung 16 ist auch eine zweilagige Wicklung denkbar, wobei die Trennvorrichtung auch bei dieser Ausführungsform nach wie vor schlank in der seitlichen Ausdehnung bleibt.

Die Trennvorrichtung ist nebst Anker mit einer Verankerungslänge u.a. auch für solche ohne Verankerungslänge, insbesondere Druckrohranker verwendbar.

## Patentansprüche (Patentansprüche für folgende(n) Vertragsstaat(en): AT, BE, DE, DK, ES, FR, GB, GR, IT, LU, MC, NL, SE)

1. Vorrichtung für einen zumindest teilweise ausbaubaren Anker (5), der durch Injizieren von Zementmörtel in einem Baugrund (3) verkankerbar ist, mit
mindestens einem Zugglied (9) mit einem vorspannbaren Teil (7) und
einer, das Zugglied umgebenden Induktionsspule (16) zum Trennen des Zuggliedes an einer Trennstelle (12) durch induktives Erwärmen, wobei im Querschnitt gesehen der Bereich zwischen der Induktionsspule (16) und der Trennstelle (12) frei von einem elektrisch leitenden Metallrohr ist, und wobei die Induktionsspule (16) auf einem Trägerrohr (15) angeordnet ist, **dadurch gekennzeichnet, dass**
das Trägerrohr (15) auf der dem vorspannbaren Teil (7) des Zuggliedes zugewandten Seite der Trennstelle (12) durch eine Abdichtung (17, 20, 21; 24) abgedichtet ist, welchen beabstandet vom freien Ende des vorspannbaren Teils (7) ist, so dass sich beim Einbau des Ankers die Abdichtung im Baugrund (3) befindet, und welche den vorspannbaren Teil (7) beim Injizieren von Zementmörtel gegen dessen Eindringen abdichtet.

2. Vorrichtung nach Anspruch 1, wobei das Trägerrohr (15) starr ausgebildet ist und vorzugsweise aus Kunststoff, insbesondere PE, PP oder PVC, oder aus Glasfasermaterial, gefertigt ist.

3. Vorrichtung nach einem der vorangehenden Ansprüche, mit einem Sammelhüllrohr (10), in welchem der vorspannbare Teil (7) des Zuggliedes (9) verläuft, wobei vorzugsweise das eine Ende des Sammelhüllrohrs (10) als Trägerrohr für die Induktionsspule (16) dient.

4. Vorrichtung nach einem der vorangehenden Ansprüche, wobei das Trägerrohr (15) beidseitig der Trennstelle (12) abgedichtet (17, 20, 21; 11, 24) ist, um eine Ansammlung von Wasser zu vermeiden.

5. Vorrichtung nach einem der vorangehenden Ansprüche, wobei das Trägerrohr (15) mit einer Verfüllung (17; 11) versehen ist, die die Trennstelle (12) abdichtet und vorzugsweise das Zugglied (9) thermisch isoliert und/oder am Trägerrohr (15) verankert.

6. Vorrichtung nach einem der vorangehenden Ansprüche, wobei das Verhältnis des Aussendurchmessers (Dₐ) der Induktionsspule (16) zum Innendurchmesser (Dᵢ) der Induktionsspule höchstens 1.5 und vorzugsweise höchstens 1.25 beträgt und/oder die Wicklung der Induktionsspule (16) höchstens zweilagig und vorzugsweise einlagig ist.

7. Vorrichtung nach einem der vorangehenden Ansprüche, mit einem Kabel (18) zur Energieversorgung der Induktionsspule (16), das ausserhalb des Trägerrohrs (15) verläuft, um eine Beschädigung des Kabels (18) beim Vorspannen des Zugglieds (9) zu vermeiden.

8. Vorrichtung nach Anspruch 7, wobei das Kabel (18) übergangslos um das Trägerrohr (15) gewickelt ist zur Bildung der Induktionsspule (16).

9. Vorrichtung nach einem der Ansprüche 7 bis 8, wobei das Kabel (18) mehr als zwei Adern und/oder Adern mit jeweils einem Querschnitt von mindestens 1.5 mm² aufweist.

10. Vorrichtung nach einem der vorangehenden Ansprüche, mit einem Frequenzumformer zur Stromversorgung der Induktionsspule (16), mit welchem eine Frequenz von mehr als 1 kHz erzeugbar ist und/oder welcher ein statischer Frequenzumformer ist.

11. Vorrichtung nach Anspruch 10, wobei der Frequenzumformer zur Erzeugung eines Wechselstromes einen Schwingkreis aufweist, in welchen die Induktionsspule (16) integrierbar ist.

12. Vorrichtung nach einem der vorangehenden Ansprüche, mit mehreren Zuggliedern (9), wobei im Trägerrohr (15) mindestens ein Distanzelement (20; 21) mit Durchgängen (20.1 - 20.7; 21.1 - 21.4) aufgenommen ist, durch welche hindurch die Zugglieder (9) verlaufen, und wobei vorzugsweise die Durchgänge (20.1 - 20.7; 21.1 - 21.4) so angeordnet sind, dass sich im Querschnitt des Distanzelementes (20; 21) gesehen eine Drehsymmetrie ergibt.

13. Vorrichtung nach einem der vorangehenden Ansprüche, wobei das mindestens eine Zugglied (9) als Litze (14) ausgebildet ist, welche eine Seele aufweist, um welche Drähte gewunden sind, deren Durchmesser kleiner als der Durchmesser der Seele ist.

14. Vorspannbarer Anker (5) mit einer Vorrichtung nach einem der vorangehenden Ansprüche.

15. Verfahren zum zumindest teilweisen Ausbau eines Ankers (5) nach Anspruch 14 mit mindestens einem Zugglied (9), welches zum Trennen mittels einer Induktionsspule (16) erwärmt wird, **dadurch gekennzeichnet, dass**
das Zugglied (9) beim Erwärmungsvorgang mit einer Kraft vorgespannt ist, die mindestens 10 %, bevorzugt mindestens 25 % und besonders bevorzugt mindestens 50 % der Bruchkraft des Zuggliedes (9) bei 0 Grad Celsius entspricht.

## Patentansprüche (Patentansprüche für folgende(n) Vertragsstaat(en): CH, LI)

1. Vorrichtung für einen zumindest teilweise ausbaubaren Anker (5), der durch Injizieren von Zementmörtel in einem Baugrund (3) verkankerbar ist, mit
mindestens einem Zugglied (9) mit einem vorspannbaren Teil (7),
einer, das Zugglied umgebenden Induktionsspule (16) zum Trennen des Zuggliedes an einer Trennstelle (12) durch induktives Erwärmen, und
mit einem Trägerrohr (15) zum Tragen der Induktionsspule (16), wobei im Querschnitt gesehen der Bereich zwischen der Induktionsspule (16) und der Trennstelle (12) frei von einem elektrisch leitenden Metallrohr ist, wobei das Trägerrohr (15) auf der dem vorspannbaren Teil (7) des Zuggliedes zugewandten Seite der Trennstelle (12) durch eine Abdichtung (17, 20, 21; 24) abgedichtet ist, welche beabstandet vom freien Ende des vorspannbaren Teils (7) ist, so dass sich beim Einbau des Ankers die Abdichtung im Baugrund (3) befindet, und welche den vorspannbaren Teil (7) beim Injizieren von Zementmörtel gegen dessen Eindringen abdichtet, wobei die Vorrichtung mindestens eine der folgenden Komponenten aufweist:
- einen Schrumpfschlauch (23), wobei im Querschnitt gesehen das Trägerrohr (15) innerhalb des Schrumpfschlauches angeordnet ist,
- einen statischen Frequenzumformer zum Beaufschlagen der Induktionsspule (16) mit einem Strom, der eine Frequenz von mindestens 30 kHz aufweist,
- Distanzzapfen (21) aus einem elastisch verformbaren Material zur Abdichtung des Trägerrohrs (10) beidseits der Trennstelle (12).

2. Vorrichtung nach Anspruch 1, wobei das Trägerrohr (15) starr ausgebildet ist und vorzugsweise aus Kunststoff, insbesondere PE, PP oder PVC, oder aus Glasfasermaterial, gefertigt ist.

3. Vorrichtung nach einem der vorangehenden Ansprüche, mit einem Sammelhüllrohr (10), in welchem der vorspannbare Teil (7) des Zuggliedes (9) verläuft, wobei vorzugsweise das eine Ende des Sammelhüllrohrs (10) als Trägerrohr für die Induktionsspule (16) dient.

4. Vorrichtung nach einem der vorangehenden Ansprüche, wobei das Trägerrohr (15) beidseitig der Trennstelle (12) abgedichtet (17, 20, 21; 11, 24) ist, um eine Ansammlung von Wasser zu vermeiden.

5. Vorrichtung nach einem der vorangehenden Ansprüche, wobei das Trägerrohr (15) mit einer Verfüllung (17; 11) versehen ist, die die Trennstelle (12) abdichtet und vorzugsweise das Zugglied (9) thermisch isoliert und/oder am Trägerrohr (15) verankert.

6. Vorrichtung nach einem der vorangehenden Ansprüche, wobei das Verhältnis des Aussendurchmessers (Dₐ) der Induktionsspule (16) zum Innendurchmesser (Dᵢ) der Induktionsspule höchstens 1.5 und vorzugsweise höchstens 1.25 beträgt und/oder die Wicklung der Induktionsspule (16) höchstens zweilagig und vorzugsweise einlagig ist.

7. Vorrichtung nach einem der vorangehenden Ansprüche, mit einem Kabel (18) zur Energieversorgung der Induktionsspule (16), das ausserhalb des Trägerrohrs (15) verläuft, um eine Beschädigung des Kabels (18) beim Vorspannen des Zugglieds (9) zu vermeiden.

8. Vorrichtung nach Anspruch 7, wobei das Kabel (18) übergangslos um das Trägerrohr (15) gewickelt ist zur Bildung der Induktionsspule (16).

9. Vorrichtung nach einem der Ansprüche 7 bis 8, wobei das Kabel (18) mehr als zwei Adern und/oder Adern mit jeweils einem Querschnitt von mindestens 1.5 mm² aufweist.

10. Vorrichtung nach einem der vorangehenden Ansprüche, wobei der Frequenzumformer zur Erzeugung eines Wechselstromes einen Schwingkreis aufweist, in welchen die Induktionsspule (16) integrierbar ist.

11. Vorrichtung nach einem der vorangehenden Ansprüche, mit mehreren Zuggliedern (9), wobei im Trägerrohr (15) mindestens ein Distanzelement (20; 21) mit Durchgängen (20.1 - 20.7; 21.1 - 21.4) aufgenommen ist, durch welche hindurch die Zugglieder (9) verlaufen, und wobei vorzugsweise die Durchgänge (20.1 - 20.7; 21.1 - 21.4) so angeordnet sind, dass sich im Querschnitt des Distanzelementes (20; 21) gesehen eine Drehsymmetrie ergibt.

12. Vorrichtung nach einem der vorangehenden Ansprüche, wobei das mindestens eine Zugglied (9) als Litze (14) ausgebildet ist, welche eine Seele aufweist, um welche Drähte gewunden sind, deren Durchmesser kleiner als der Durchmesser der Seele ist.

13. Vorspannbarer Anker (5) mit einer Vorrichtung nach einem der vorangehenden Ansprüche.

14. Verfahren zum zumindest teilweisen Ausbau eines Ankers (5) nach Anspruch 13 mit mindestens einem Zugglied (9), welches zum Trennen mittels einer Induktionsspule (16) erwärmt wird, **dadurch gekennzeichnet, dass**
das Zugglied (9) beim Erwärmungsvorgang mit einer Kraft vorgespannt ist, die mindestens 10 %, bevorzugt mindestens 25 % und besonders bevorzugt mindestens 50 % der Bruchkraft des Zuggliedes (9) bei 0 Grad Celsius entspricht.

## Claims (Claims for the following Contracting State(s): AT, BE, DE, DK, ES, FR, GB, GR, IT, LU, MC, NL, SE)

1. Device for an at least partially removable anchor (5) that is anchorable in a foundation ground (3) by injecting cement mortar, comprising
at least one tension member (9) with a pretensionable part (7) and
an induction coil (16) surrounding the tension member for separating the tension member at a separating point (12) by induction heating, wherein
as seen in cross-section, the area between the induction coil (16) and the separating point (12) is free from an electrically conducting metal tube, and wherein the induction coil (16) is arranged on a carrier tube (15), **characterised in that**
the carrier tube (15) is sealed on the side of the separating point (12) facing towards the pretensionable part (7) of the tension member by a seal (17, 20, 21; 24), which is located at a distance from the free end of the pretensionable part (7), so that the seal is located in the foundation ground (3) when the anchor is built in, and which seals the pretensionable part (7) against the ingress of cement mortar while the latter is being injected.

2. Device according to claim 1, wherein the carrier tube (15) is rigid and preferably made of a synthetic material, in particular PE, PP, or PVC, or of glass fibre material.

3. Device according to one of the preceding claims, comprising a common sheath (10), in which the pretensionable part (7) of the tension member (9) extends, one of the ends of the sheath (10) preferably serving as the carrier tube for the induction coil (16).

4. Device according to one of the preceding claims, wherein the carrier tube (15) is sealed (17, 20, 21; 11, 24) on both sides of the separating point (12) in order to avoid an accumulation of water.

5. Device according to one of the preceding claims, wherein the carrier tube (15) is provided with a filling (17; 11) that seals the separating point (12) and preferably insulates the tension member (9) thermally and/or anchors it to the carrier tube (15).

6. Device according to one of the preceding claims, wherein the ratio of the external diameter (Dₐ) of the induction coil (16) to the internal diameter (Dᵢ) of the induction coil is equal to at most 1.5 and preferably to at most 1.25 and/or the winding of the induction coil (16) is at most two-layered and preferably single-layered.

7. Device according to one of the preceding claims, comprising a cable (18) for the energy supply of the induction coil (16), which cable runs outside the carrier tube (15) in order to avoid damages of the cable (18) when the tension member (9) is pretensioned.

8. Device according to claim 7, wherein the cable (18) is seamlessly wound around the carrier tube (15) to form the induction coil (16).

9. Device according to one of claims 7 to 8, wherein the cable (18) has more than two conductors and/or conductors having a cross-sectional area of at least 1.5 mm² each.

10. Device according to one of the preceding claims, comprising a frequency converter for supplying the induction coil (16) with current, which frequency converter allows the generation of a frequency of more than 1 kHz and/or is a static frequency converter.

11. Device according to claim 10, wherein, for generating an alternating current, the frequency converter includes an oscillating circuit, in which the induction coil (16) can be integrated.

12. Device according to one of the preceding claims, comprising multiple tension members (9), wherein at least one spacer (20; 21) is received in the carrier tube (15), which spacer has passages (20.1 - 20.7; 21.1 - 21.4) through which the tension members (9) extend, and wherein the passages (20.1 - 20.7; 21.1 - 21.4) are preferably arranged such that a rotational symmetry results when seen in the cross-section of the spacer (20; 21).

13. Device according to one of the preceding claims, wherein the at least one tension member (9) is in the form of a strand (14) having a core around which wires are wound whose diameter is smaller than the diameter of the core.

14. Pretensionable anchor (5) comprising a device according to one of the preceding claims.

15. Method for at least partially removing an anchor (5) according to claim 14 including at least one tension member (9) which is heated by means of an induction coil (16) in order to be separated, **characterised in that**
the tension member (9) is pretensioned during the heating procedure with a force that corresponds to at least 10 %, preferably at least 25 %, and particularly preferably at least 50 % of the breaking force of the tension member (9) at 0 degrees Celsius.

## Claims (Claims for the following Contracting State(s): CH, LI)

1. Device for an at least partially removable anchor (5) that is anchorable in a foundation ground (3) by injecting cement mortar, comprising
at least one tension member (9) with a pretensionable part (7),
an induction coil (16) surrounding the tension member for separating the tension member at a separating point (12) by induction heating, and
a carrier tube (15) for carrying the induction coil (16), wherein
as seen in cross-section, the area between the induction coil (16) and the separating point (12) is free from an electrically conducting metal tube, wherein
the carrier tube (15) is sealed on the side of the separating point (12) facing towards the pretensionable part (7) of the tension member by a seal (17, 20, 21; 24), which is located at a distance from the free end of the pretensionable part (7), so that the seal is located in the foundation ground (3) when the anchor is built in, and which seals the pretensionable part (7) against the ingress of cement mortar while the latter is being injected, wherein the device comprises at least one of the following components:
- a shrinkable sleeve (23), wherein, as seen in cross-section, the carrier tube (15) is arranged inside the shrinkable sleeve,
- a static frequency converter for supplying the induction coil (16) with a current, which has a frequency of at least 30 kHz,
- spacer plugs (21) made of an elastically deformable material for sealing the carrier tube (15) on both sides of the separating point (12).

2. Device according to claim 1, wherein the carrier tube (15) is rigid and preferably made of a synthetic material, in particular PE, PP, or PVC, or of glass fibre material.

3. Device according to one of the preceding claims, comprising a common sheath (10), in which the pretensionable part (7) of the tension member (9) extends, one of the ends of the sheath (10) preferably serving as the carrier tube for the induction coil (16).

4. Device according to one of the preceding claims, wherein the carrier tube (15) is sealed (17, 20, 21; 11, 24) on both sides of the separating point (12) in order to avoid an accumulation of water.

5. Device according to one of the preceding claims, wherein the carrier tube (15) is provided with a filling (17; 11) that seals the separating point (12) and preferably insulates the tension member (9) thermally and/or anchors it to the carrier tube (15).

6. Device according to one of the preceding claims, wherein the ratio of the external diameter (Dₐ) of the induction coil (16) to the internal diameter (Dᵢ) of the induction coil is equal to at most 1.5 and preferably to at most 1.25 and/or the winding of the induction coil (16) is at most two-layered and preferably single-layered.

7. Device according to one of the preceding claims, comprising a cable (18) for the energy supply of the induction coil (16), which cable runs outside the carrier tube (15) in order to avoid damages of the cable (18) when the tension member (9) is pretensioned.

8. Device according to claim 7, wherein the cable (18) is seamlessly wound around the carrier tube (15) to form the induction coil (16).

9. Device according to one of claims 7 to 8, wherein the cable (18) has more than two conductors and/or conductors having a cross-sectional area of at least 1.5 mm² each.

10. Device according to one of the preceding claims, wherein, for generating an alternating current, the frequency converter includes an oscillating circuit, in which the induction coil (16) can be integrated.

11. Device according to one of the preceding claims, comprising multiple tension members (9), wherein at least one spacer (20; 21) is received in the carrier tube (15), which spacer has passages (20.1 - 20.7; 21.1 - 21.4) through which the tension members (9) extend, and wherein the passages (20.1 - 20.7; 21.1 - 21.4) are preferably arranged such that a rotational symmetry results when seen in the cross-section of the spacer (20; 21).

12. Device according to one of the preceding claims, wherein the at least one tension member (9) is in the form of a strand (14) having a core around which wires are wound whose diameter is smaller than the diameter of the core.

13. Pretensionable anchor (5) comprising a device according to one of the preceding claims.

14. Method for at least partially removing an anchor (5) according to claim 13 including at least one tension member (9) which is heated by means of an induction coil (16) in order to be separated, **characterised in that**
the tension member (9) is pretensioned during the heating procedure with a force that corresponds to at least 10 %, preferably at least 25 %, and particularly preferably at least 50 % of the breaking force of the tension member (9) at 0 degrees Celsius.

## Revendications (Revendications pour l'(les) Etat(s) contractant(s) suivant(s): AT, BE, DE, DK, ES, FR, GB, GR, IT, LU, MC, NL, SE)

1. Dispositif pour un ancrage (5) au moins partiellement démontable qui est ancrable dans un sol de fondation (3) en injectant du mortier de ciment, comprenant
au moins un élément de tension (9) avec une partie précontraignable (7) et
une bobine d'induction (16) qui entoure l'élément de tension afin de séparer l'élément de tension en un point de séparation (12) par chauffage par induction, où
vue en coupe transversale, la zone entre la bobine d'induction (16) et le point de séparation (12) est libre d'un tube métallique électroconducteur
et où la bobine d'induction (16) est agencée sur un tube de support (15), **caractérisé en ce que**
le tube de support (15) est étanchéisé du côté du point de séparation (12) en regard de la partie précontraignable (7) de l'élément de tension par une étanchéité qui est située à une distance de l'extrémité libre de la partie précontraignable (7), de sorte que l'étanchéité se trouve dans le sol de fondation (3) lorsque l'ancrage est posé, et qui rend étanche la partie précontraignable (7) contre la pénétration de mortier de ciment pendant l'injection de ce dernier.

2. Dispositif selon la revendication 1, où le tube de support (15) est de construction rigide et est préférablement fabriqué à partir de matière synthétique, plus particulièrement de PE, PP ou PVC, ou de matière en fibres de verre.

3. Dispositif selon l'une des revendications précédentes, comprenant une gaine collective (10) dans laquelle s'étend la partie précontraignable (7) de l'élément de tension (9), l'une des extrémités de la gaine collective (10) servant préférablement de tube de support pour la bobine d'induction (16) .

4. Dispositif selon l'une des revendications précédentes, où le tube de support (15) est étanchéisé (17, 20, 21; 11, 24) des deux côtés du point de séparation (12) afin d'empêcher une accumulation d'eau.

5. Dispositif selon l'une des revendications précédentes, où le tube de support (15) est pourvu d'un remplissage (17; 11) qui étanche le point de séparation (12) et préférablement isole thermiquement l'élément de tension (9) et/ou ancre ce dernier au tube de support (15).

6. Dispositif selon l'une des revendications précédentes, où le rapport du diamètre extérieur (Dₐ) de la bobine d'induction (16) au diamètre intérieur (Dᵢ) de la bobine d'induction ne dépasse pas 1.5 et préférablement ne dépasse pas 1.25 et/ou l'enroulement de la bobine d'induction (16) comprend deux couches au plus et préférablement une seule couche.

7. Dispositif selon l'une des revendications précédentes, comprenant un câble (18) pour l'alimentation en énergie de la bobine d'induction (16), lequel passe à l'extérieur du tube de support (15) afin d'éviter des dommages du câble (18) lorsque l'élément de tension (9) est précontraint.

8. Dispositif selon la revendication 7, où le câble (18) est enroulé autour du tube de support (15) sans transition afin de former la bobine d'induction (16).

9. Dispositif selon l'une des revendications 7 à 8, où le câble (18) comprend plus que deux conducteurs et/ou des conducteurs ayant une section d'au moins 1.5 mm² chacun.

10. Dispositif selon l'une des revendications précédentes, comprenant un convertisseur de fréquence pour l'alimentation en courant de la bobine d'induction (16), lequel permet de générer une fréquence supérieure à 1 kHz et/ou qui est un convertisseur de fréquence statique.

11. Dispositif selon la revendication 10 où, afin de générer un courant alternatif, le convertisseur de fréquence comprend un circuit oscillant dans lequel est intégré la bobine d'induction (16).

12. Dispositif selon l'une des revendications précédentes, comprenant plusieurs éléments de tension (9), où dans le tube de support (15) est logé au moins un espaceur (20; 21) présentant des passages (20.1 - 20.7; 21.1 - 21.4) par lesquels passent les éléments de tension (9), et où les passages (20.1 - 20.7; 21.1 - 21.4) sont préférablement agencés de telle manière que, vue en coupe transversale de l'espaceur (20; 21), une symétrie de révolution résulte.

13. Dispositif selon l'une des revendications précédentes, où ledit au moins un élément de tension (9) est réalisé sous la forme d'un toron ayant une âme autour de laquelle sont enroulés des fils dont le diamètre est inférieur au diamètre de l'âme.

14. Ancrage (5) précontraignable comprenant un dispositif selon l'une des revendications précédentes.

15. Procédé pour le démontage au moins partiel d'un ancrage (5) selon la revendication 14 ayant au moins un élément de tension (9) qui est chauffé au moyen d'une bobine d'induction (16) afin d'être séparé, **caractérisé en ce que**
ledit élément de tension (9) est précontraint pendant la procédure de chauffage avec une force qui correspond à au moins 10 %, préférablement au moins 25 % et particulièrement préférablement au moins 50 % de la force de rupture de l'élément de tension (9) à 0 degrés Celsius.

## Revendications (Revendications pour l'(les) Etat(s) contractant(s) suivant(s): CH, LI)

1. Dispositif pour un ancrage (5) au moins partiellement démontable qui est ancrable dans un sol de fondation (3) en injectant du mortier de ciment, comprenant
au moins un élément de tension (9) avec une partie précontraignable (7),
une bobine d'induction (16) qui entoure l'élément de tension afin de séparer l'élément de tension en un point de séparation (12) par chauffage par induction, et
un tube de support (15) pour porter la bobine d'induction (16), où
vue en coupe transversale, la zone entre la bobine d'induction (16) et le point de séparation (12) est libre d'un tube métallique électroconducteur, où
le tube de support (15) est étanchéisé du côté du point de séparation (12) en regard de la partie précontraignable (7) de l'élément de tension par une étanchéité qui est située à une distance de l'extrémité libre de la partie précontraignable (7), de sorte que l'étanchéité se trouve dans le sol de fondation (3) lorsque l'ancrage est posé, et qui rend étanche la partie précontraignable (7) contre la pénétration de mortier de ciment pendant l'injection de ce dernier, où le dispositif comprend au moins un des composants suivants:
- une gaine contractile (23), où, vue en coupe transversale, le tube de support (15) est agencé à l'intérieur de la gaine contractile,
- un convertisseur de fréquence statique pour l'alimentation en courant de la bobine d'induction (16) d'une fréquence d'au moins 30 kHz,
- des tampons d'écartement (21) en un matériau déformable élastiquement afin de rendre étanche le tube de support (15) des deux côtés du point de séparation (12).

2. Dispositif selon la revendication 1, où le tube de support (15) est de construction rigide et est préférablement fabriqué à partir de matière synthétique, plus particulièrement de PE, PP ou PVC, ou de matière en fibres de verre.

3. Dispositif selon l'une des revendications précédentes, comprenant une gaine collective (10) dans laquelle s'étend la partie précontraignable (7) de l'élément de tension (9), l'une des extrémités de la gaine collective (10) servant préférablement de tube de support pour la bobine d'induction (16) .

4. Dispositif selon l'une des revendications précédentes, où le tube de support (15) est étanchéisé (17, 20, 21; 11, 24) des deux côtés du point de séparation (12) afin d'empêcher une accumulation d'eau.

5. Dispositif selon l'une des revendications précédentes, où le tube de support (15) est pourvu d'un remplissage (17; 11) qui étanche le point de séparation (12) et préférablement isole thermiquement l'élément de tension (9) et/ou ancre ce dernier au tube de support (15).

6. Dispositif selon l'une des revendications précédentes, où le rapport du diamètre extérieur (Dₐ) de la bobine d'induction (16) au diamètre intérieur (Dᵢ) de la bobine d'induction ne dépasse pas 1.5 et préférablement ne dépasse pas 1.25 et/ou l'enroulement de la bobine d'induction (16) comprend deux couches au plus et préférablement une seule couche.

7. Dispositif selon l'une des revendications précédentes, comprenant un câble (18) pour l'alimentation en énergie de la bobine d'induction (16), lequel passe à l'extérieur du tube de support (15) afin d'éviter des dommages du câble (18) lorsque l'élément de tension (9) est précontraint.

8. Dispositif selon la revendication 7, où le câble (18) est enroulé autour du tube de support (15) sans transition afin de former la bobine d'induction (16).

9. Dispositif selon l'une des revendications 7 à 8, où le câble (18) comprend plus que deux conducteurs et/ou des conducteurs ayant une section d'au moins 1.5 mm² chacun.

10. Dispositif selon l'une des revendications précédentes, où, afin de générer un courant alternatif, le convertisseur de fréquence comprend un circuit oscillant dans lequel est intégré la bobine d'induction (16).

11. Dispositif selon l'une des revendications précédentes, comprenant plusieurs éléments de tension (9), où dans le tube de support (15) est logé au moins un espaceur (20; 21) présentant des passages (20.1 - 20.7; 21.1 - 21.4) par lesquels passent les éléments de tension (9), et où les passages (20.1 - 20.7; 21.1 - 21.4) sont préférablement agencés de telle manière que, vue en coupe transversale de l'espaceur (20; 21), une symétrie de révolution résulte.

12. Dispositif selon l'une des revendications précédentes, où ledit au moins un élément de tension (9) est réalisé sous la forme d'un toron ayant une âme autour de laquelle sont enroulés des fils dont le diamètre est inférieur au diamètre de l'âme.

13. Ancrage (5) précontraignable comprenant un dispositif selon l'une des revendications précédentes.

14. Procédé pour le démontage au moins partiel d'un ancrage (5) selon la revendication 13 ayant au moins un élément de tension (9) qui est chauffé au moyen d'une bobine d'induction (16) afin d'être séparé, **caractérisé en ce que**
ledit élément de tension (9) est précontraint pendant la procédure de chauffage avec une force qui correspond à au moins 10 %, préférablement au moins 25 % et particulièrement préférablement au moins 50 % de la force de rupture de l'élément de tension (9) à 0 degrés Celsius.
